# EUROPÄISCHE PATENTSCHRIFT

(11) **EP 3 510 580 B1**
(45) Veröffentlichungstag und Bekanntmachung des Hinweises auf die Patenterteilung: **14.01.2026**
(21) Anmeldenummer: 17754299.0
(22) Anmeldetag: 31.07.2017
(51) Int. Cl.: G08G 1/14

(54) **KONZEPT ZUM ERFASSEN EINES UMFELDS EINES KRAFTFAHRZEUGS**
CONCEPT FOR SENSING THE ENVIRONMENT OF A MOTOR VEHICLE
CONCEPT POUR DÉTECTER UN ENVIRONNEMENT D'UN VÉHICULE À MOTEUR

(30) Priorität: 09.09.2016 DE 102016217205
(43) Veröffentlichungstag der Anmeldung: 17.07.2019
(73) Patentinhaber: Robert Bosch GmbH, 70442 Stuttgart (DE)
(72) Erfinder: NORDBRUCH, Stefan, 70806 Kornwestheim (DE); MAYER, Philipp, 70176 Stuttgart (DE); NICODEMUS, Rolf, 74321 Bietigheim-Bissingen (DE); IRION, Albrecht, 70563 Stuttgart (DE)
(86) Internationale Anmeldenummer: PCT/EP2017/069353
(87) Internationale Veröffentlichungsnummer: WO 2018/046187

(56) Entgegenhaltungen:
- DE-A1- 102012 216 994
- DE-A1- 102014 101 731
- US-A1- 2013 057 686

## Beschreibung

Die Erfindung betrifft eine Vorrichtung und ein Verfahren zum Erfassen eines Umfelds eines Kraftfahrzeugs. Die Erfindung betrifft ferner ein Kraftfahrzeug. Die Erfindung betrifft ein Verfahren zum Bearbeiten eines Kraftfahrzeugs. Die Erfindung betrifft ein System zum Erfassen eines Umfelds eines Kraftfahrzeugs. Die Erfindung betrifft ferner ein Computerprogramm.

### Stand der Technik

Systeme zur Ermittlung von Parkstellflächen an einem Straßenrand sind als solche bekannt. Sie umfassen in der Regel zwei Sub-Systeme: ein erstes Sub-System befindet sich im Kraftfahrzeug und ein zweites Sub-System befindet sich in einer Cloud-Infrastruktur.

Das Sub-System, welches sich im Kraftfahrzeug befindet, umfasst Umfeldsensoren, die einen Straßenrand abtasten, wenn das Kraftfahrzeug entlang des Straßenrands fährt. Die Sensorrohdaten werden anschließend in einem Parksteuergerät des Kraftfahrzeugs weiterverarbeitet. Das heißt beispielsweise, dass im Parksteuergerät belegte oder freie Flächen ermittelt werden sowie deren Abmessungen oder Abstände zueinander.

In einer so genannten "HeadUnit", dem Hauptsteuergerät des Kraftfahrzeugs, oder gegebenenfalls in einem weiteren Computer wird zusätzlich eine Position, zum Beispiel mittels eines GPS-Sensors, der belegten oder freien Flächen ermittelt.

Über eine Kommunikationseinheit des Kraftfahrzeugs werden diese Daten (Position der ermittelten Fläche und deren Belegungszustand, also frei oder unbelegt) zu dem Sub-System versendet, welches sich in der Cloud-Infrastruktur befindet.

Das Sub-System, das sich in der Cloud-Infrastruktur befindet, verarbeitet diese Daten und bestimmt beispielsweise, ob es sich bei einer Freifläche um eine Einfahrt handelt oder nicht. Diese weiterverarbeiteten Daten werden dann beispielsweise zurück an das Kraftfahrzeug oder an weitere Kraftfahrzeuge gesendet, so dass die Information, die in diesen weiterverarbeiteten Daten enthalten ist, im jeweiligen Kraftfahrzeug angezeigt werden kann und/oder über das Internet bereitgestellt werden kann.

Im Kraftfahrzeug muss sich also ein entsprechend ausgebildetes Parksteuergerät befinden. Insbesondere muss sich innerhalb des Kraftfahrzeugs eine Positionsermittlungskomponente, zum Beispiel ein GPS-Sensor, befinden. Insbesondere muss sich innerhalb des Kraftfahrzeugs eine Kommunikationskomponente befinden zur Kommunikation mit dem Sub-System, welches sich innerhalb der Cloud-Infrastruktur befindet.

Darüber hinaus sind in der Regel Anpassungen an einer fahrzeuginternen Kommunikation, zum Beispiel an einem Bussystem des Kraftfahrzeugs, erforderlich.

Aus diesen Gründen kann das erste Sub-System, welches sich im Kraftfahrzeug befindet, nicht oder nur mit erheblichen Anpassungen in ein bereits fertig gestelltes Kraftfahrzeug nachträglich, also nach dessen Fertigung, eingebaut werden.

Die Schrift DE 10 2012 216 994 A1 offenbart ein Verfahren zur Parkplatzvermittlung, wobei Verkehrsteilnehmer Informationen über freie Parkplätze ermitteln und die Informationen an ein Cloud-Computing-System übermitteln, wobei das Cloud-Computing-System Informationen über die freien Parkplätze in eine Parkplatzkarte abrufbar aufnimmt.

Die Schrift DE 10 2014 101 731 A1 offenbart ein Verfahren zum Übermitteln der Verfügbarkeit von Stellplätzen für einen Parkplatz.

Das Dokument US 2013/057686 A1 offenbart ein Verfahren zum Parkraummanagement mit Fahrzeugen als mobile Sensoren.

Ausgehend von dem Stand der Technik ergibt sich für einen Fachmann die objektive technische Aufgabe, ein Verfahren zur Parkplatzvermittlung zu verbessern.

### Offenbarung der Erfindung

Die obige Aufgabe wird erfindungsgemäß entsprechend der unabhängigen Ansprüche 1, 14, 16, 17 und 18 gelöst.

Die der Erfindung zugrundeliegende Aufgabe ist darin zu sehen, ein effizientes Konzept zum effizienten Erfassen eines Umfelds eines Kraftfahrzeugs bereitzustellen, das die vorstehend beschriebenen Nachteile überwindet und das es in effizienter Weise ermöglicht, dass ein Kraftfahrzeug auch nachträglich, also nach seiner Fertigung, Teil eines Systems zur Ermittlung von Parkstellflächen werden kann.

Diese Aufgabe wird mittels des jeweiligen Gegenstands der unabhängigen Ansprüche gelöst. Vorteilhafte Ausgestaltungen der Erfindung sind Gegenstand von jeweils abhängigen Unteransprüchen.

Nach einem Aspekt wird eine Vorrichtung zum Erfassen eines Umfelds eines Kraftfahrzeugs bereitgestellt, umfassend:
- ein Parksteuergerät,
- eine erste Datenverarbeitungseinrichtung,
- eine oder mehrere Ultraschallsensoren als Sensoreinheiten, die jeweils einen oder mehrere Umfeldsensoren zum Erfassen eines Umfelds eines Kraftfahrzeugs und eine Kommunikationsschnittstelle zum drahtgebundenen Übertragen von der jeweiligen Erfassung entsprechenden Umfeldsensorrohdaten umfassen,
- wobei das Parksteuergerät eine Kommunikationsschnittstelle aufweist, die ausgebildet ist, die Umfeldsensorrohdaten drahtgebunden zu empfangen,
- wobei die erste Datenverarbeitungseinrichtung ein Kommunikationsmodul aufweist, welches ausgebildet ist, die Umfeldsensorrohdaten von zumindest einer Kommunikationsschnittstelle der Sensoreinheit(en) drahtgebunden zu empfangen,
- wobei das Kommunikationsmodul ausgebildet ist, die Umfeldsensorrohdaten und optional auf den Umfeldsensorrohdaten basierende Umfelddaten über ein drahtloses Kommunikationsnetzwerk an eine zweite Datenverarbeitungseinrichtung zu senden, so dass die zweite Datenverarbeitungseinrichtung die Umfeldsensorrohdaten und optional die Umfelddaten über ein weiteres drahtloses Kommunikationsnetzwerk an einen Cloud-Server senden kann.

Nach einem anderen Aspekt wird ein Kraftfahrzeug bereitgestellt, welches die Vorrichtung zum Erfassen eines Umfelds eines Kraftfahrzeugs umfasst.

Nach einem weiteren Aspekt wird ein Verfahren zum Erfassen eines Umfelds eines Kraftfahrzeugs unter Verwendung der Vorrichtung zum Erfassen eines Umfelds eines Kraftfahrzeugs bereitgestellt, umfassend die folgenden Schritte:
- Erfassen eines Umfelds eines Kraftfahrzeugs mittels des oder der Ultraschallsensoren als Umfeldsensoren,
- drahtgebundenes Übertragen von der Erfassung entsprechenden Umfeldsensorrohdaten mittels der jeweiligen Kommunikationsschnittstelle der Sensoreinheit(en),
- drahtgebundenes Empfangen der Umfeldsensorrohdaten mittels der ersten Datenverarbeitungseinrichtung und
- Senden der Umfeldsensorrohdaten und optional von auf den Umfeldsensorrohdaten basierenden Umfelddaten über ein drahtloses Kommunikationsnetzwerk mittels der ersten Datenverarbeitungseinrichtung an eine zweite Datenverarbeitungseinrichtung, so dass die zweite Datenverarbeitungseinrichtung die Umfeldsensorrohdaten und optional die Umfelddaten über ein weiteres drahtloses Kommunikationsnetzwerk an einen Cloud-Server senden kann.

UmfeldsensorrohdatenUmfeldsensorrohdatenUmfeldsensorrohdatenUmfeldsens orrohdatenUmfeldsensorrohdaten

Nach noch einem Aspekt wird ein System zum Erfassen eines Umfelds eines Kraftfahrzeugs bereitgestellt, umfassend:
- die Vorrichtung zum Erfassen eines Umfelds eines Kraftfahrzeugs und
- einen Cloud-Server, welcher eine Kommunikationsschnittstelle umfasst, die ausgebildet ist, die Umfeldsensorrohdaten und optional die Umfelddaten über das weitere drahtlose Kommunikationsnetzwerk zu empfangen.

Gemäß einem weiteren Aspekt wird ein Computerprogramm bereitgestellt, welches Programmcode zur Durchführung des Verfahrens zum Erfassen eines Umfelds eines Kraftfahrzeugs umfasst, wenn das Computerprogramm auf einem Computer ausgeführt wird.

Die Erfindung basiert auf der Erkenntnis, dass die obige Aufgabe dadurch gelöst werden kann, dass eine erste Datenverarbeitungseinrichtung vorgesehen ist, welche zusätzlich zum Parksteuergerät die Umfeldsensorrohdaten drahtgebunden von den Umfeldsensoren respektive von den Ultraschallsensoren als Sensoreinheiten empfängt und diese Umfeldsensorrohdaten und optional auf diesen Umfeldsensorrohdaten basierende Umfelddaten über ein drahtloses Kommunikationsnetzwerk an eine zweite Datenverarbeitungseinrichtung sendet. Dadurch kann dann in vorteilhafter Weise die zweite Datenverarbeitungseinrichtung diese Daten über ein weiteres drahtloses Kommunikationsnetzwerk an einen Cloud-Server senden. Das heißt also, dass die Umfeldsensorrohdaten respektive die optionalen Umfelddaten von der ersten Datenverarbeitungseinrichtung nicht über einen Bus an die zweite Datenverarbeitungseinrichtung übertragen werden, sondern drahtlos. Dadurch müssen also in vorteilhafter Weise keine Anpassungen an einem Kraftfahrzeugbus für eine Kommunikationsverbindung zwischen der ersten Datenverarbeitungseinrichtung und der zweiten Datenverarbeitungseinrichtung durchgeführt werden.

Dadurch kann also auch ein Kraftfahrzeug nach seiner Fertigung als ein Teil eines Systems zur Ermittlung von Parkstellflächen teilnehmen, indem einfach eine erste Datenverarbeitungseinrichtung eingebaut wird. Nach dem Bearbeiten des Kraftfahrzeugs weist also das Kraftfahrzeug zusätzlich zum Parksteuergerät die erste Datenverarbeitungseinrichtung auf, die mit der zweiten Datenverarbeitungseinrichtung kommuniziert, die dann wiederum mit dem Cloud-Server kommuniziert. Dadurch kann ein solch bearbeitetes Kraftfahrzeug in effizienter Weise an einem System zur Ermittlung von Parkstellflächen teilnehmen, obwohl es vor der Bearbeitung dazu noch nicht in der Lage war. Denn vor der Bearbeitung fehlte es beispielsweise an geeigneten Kommunikationsmöglichkeiten mit dem Cloud-Server. In der Regel ist das Parksteuergerät selbst von sich aus nicht in der Lage oder nicht ausgebildet, mit dem Cloud-Server zu kommunizieren. Durch das Vorsehen der ersten Datenverarbeitungseinrichtung wird also ein erster Schritt gegangen zum Herstellen einer Kommunikationsverbindung mit dem Cloud-Server.

Die zweite Datenverarbeitungseinrichtung übernimmt dann die Kommunikation zwischen der ersten Datenverarbeitungseinrichtung und dem Cloud-Server. Das Vorsehen einer solchen zweiten Datenverarbeitungseinrichtung kann effizient bewirkt werden. Hier reicht beispielsweise, wie noch nachfolgend beschrieben, das Bereitstellen eines mobilen Endgeräts oder eines Hauptsteuergeräts aus.

Fahrer von Kraftfahrzeugen tragen in der Regel bereits ein mobiles Endgerät mit sich, beispielsweise ein Mobiltelefon. Dieses übernimmt dann die Kommunikation zwischen der ersten Datenverarbeitungseinrichtung und dem Cloud-Server.

In der Regel weisen Kraftfahrzeuge bereits ein Hauptsteuergerät auf, so dass hier bereits ein geeignetes Gerät bereitsteht, um mit dem Cloud-Server zu kommunizieren.

Insbesondere müssen aufgrund des erfindungsgemäßen Konzepts keine Änderungen in oder an den Sensoreinheiten durchgeführt werden. Es können also die Sensoreinheiten weiterverwendet werden, die bereits im Kraftfahrzeug im Rahmen seiner Fertigung eingebaut wurden.

Ein bereits vorhandenes Parksteuergerät muss in der Regel ebenfalls nicht mehr modifiziert werden.

Weiter müssen aufgrund des erfindungsgemäßen Konzepts keine Änderungen, zumindest keine wesentlichen Änderungen, am und/oder in einem Bus des Kraftfahrzeugs durchgeführt werden, insofern die Umfeldsensorrohdaten von der zumindest einen Kommunikationsschnittstelle der Sensoreinheit(en) direkt an die erste Datenverarbeitungseinrichtung übertragen oder gesendet werden.

Nach einer Ausführungsform ist vorgesehen, dass die Vorrichtung die zweite Datenverarbeitungseinrichtung umfasst, wobei die zweite Datenverarbeitungseinrichtung ausgebildet ist, die Umfeldsensorrohdaten und optional die Umfelddaten über das weitere drahtlose Kommunikationsnetzwerk an den Cloud-Server zu senden.

Nach einer weiteren Ausführungsform ist vorgesehen, dass die zweite Datenverarbeitungseinrichtung ein mobiles Endgerät, insbesondere ein Mobiltelefon, ist.

Dadurch wird zum Beispiel der technische Vorteil bewirkt, dass zum Beispiel ein mobiles Endgerät, insbesondere ein Mobiltelefon, eines Fahrers des Kraftfahrzeugs effizient genutzt werden kann.

Nach einer Ausführungsform ist vorgesehen, dass die zweite Datenverarbeitungseinrichtung ein Hauptsteuergerät für ein Kraftfahrzeug ist.

Dadurch wird zum Beispiel der technische Vorteil bewirkt, dass das Hauptsteuergerät effizient genutzt werden kann.

Ein Hauptsteuergerät im Sinne der Beschreibung kann beispielsweise als eine HeadUnit bezeichnet werden.

Gemäß einer Ausführungsform ist vorgesehen, dass das Parksteuergerät und die erste Datenverarbeitungseinrichtung kommunikationstechnisch parallel zu zumindest einer der jeweiligen Kommunikationsschnittstellen der Sensoreinheit(en) geschaltet sind, so dass das Parksteuergerät und die erste Datenverarbeitungseinrichtung jeweils direkt mit der zumindest einen Kommunikationsschnittstelle verbunden sind.

Dadurch wird zum Beispiel der technische Vorteil bewirkt, dass die jeweilige Kommunikation zwischen der oder den Ultraschallsensoren als Sensoreinheiten und dem Parksteuergerät respektive der ersten Datenverarbeitungseinrichtung unabhängig voneinander durchgeführt werden kann. Das Parksteuergerät und die erste Datenverarbeitungseinrichtung kommunizieren jeweils selbst direkt mit der entsprechenden Ultraschallsensoren als Sensoreinheit respektive den entsprechenden Sensoreinheiten.

Zum Beispiel ist vorgesehen, dass das Parksteuergerät und die erste Datenverarbeitungseinrichtung jeweils über eine eigene Kommunikationsleitung, zum Beispiel über ein eigenes Kommunikationskabel, mit der oder den entsprechenden Ultraschallsensoren als Sensoreinheiten verbunden sind respektive verbunden werden können.

Zum Beispiel ist die jeweilige Kommunikationsleitung zwischen dem Parksteuergerät und der oder den Ultraschallsensoren als Sensoreinheiten Teil eines Busses, zum Beispiel Teil eines CAN oder FlexRay-Busses.

Zum Beispiel ist die jeweilige Kommunikationsleitung zwischen der ersten Datenverarbeitungseinrichtung und der oder den Sensoreinheiten nicht Teil eines Busses, insbesondere nicht Teil des Busses, von dem die jeweilige Kommunikationsleitung zwischen dem Parksteuergerät und der oder den Sensoreinheiten ein Teil ist.

Die Formulierung, dass das Parksteuergerät und die erste Datenverarbeitungseinrichtung kommunikationstechnisch parallel zu zumindest einer der jeweiligen Kommunikationsschnittstellen der Sensoreinheit(en) geschaltet sind, umfasst insbesondere den Fall, dass das Parksteuergerät und die erste Datenverarbeitungseinrichtung kommunikationstechnisch parallel zu genau einer der Kommunikationsschnittstellen der Sensoreinheit(en) geschaltet sind.

Die Formulierung, dass das Parksteuergerät und die erste Datenverarbeitungseinrichtung kommunikationstechnisch parallel zu zumindest einer der jeweiligen Kommunikationsschnittstellen der Sensoreinheit(en) geschaltet sind, umfasst insbesondere den Fall, dass das Parksteuergerät und die erste Datenverarbeitungseinrichtung kommunikationstechnisch parallel zu mehreren, insbesondere zu allen, der jeweiligen Kommunikationsschnittstelle der Sensoreinheit(en) geschaltet sind.

Die erste Datenverarbeitungseinrichtung ist gemäß einer Ausführungsform mit genau einer Sensoreinheit kommunikationstechnisch verbunden, insbesondere mit mehreren, beispielsweise mit allen, Sensoreinheiten kommunikationstechnisch verbunden.

Nach noch einer Ausführungsform ist vorgesehen, dass das Parksteuergerät mittels der ersten Datenverarbeitungseinrichtung kommunikationstechnisch mittelbar mit zumindest einer der jeweiligen Kommunikationsschnittstellen verbunden ist, so dass die mittels der zumindest einen Kommunikationsschnittstelle übertragenen Umfeldsensorrohdaten durch die erste Datenverarbeitungseinrichtung zum Parksteuergerät durchgeschleift werden können.

Dadurch wird zum Beispiel der technische Vorteil bewirkt, dass beispielsweise nur noch eine Kommunikationsleitung, insbesondere ein Kommunikationskabel, von dem Parksteuergerät zur ersten Datenverarbeitungseinrichtung benötigt wird anstelle von mehreren Kommunikationsleitungen zwischen dem Parksteuergerät und den Sensoreinheiten.

Die Umfeldsensorrohdaten werden also von der jeweiligen Kommunikationsschnittstelle zuerst zur ersten Datenverarbeitungseinrichtung übertragen, durch diese durchgeschleift und dann weiter zum Parksteuergerät übertragen.

Zum Beispiel ist vorgesehen, dass die erste Datenverarbeitungseinrichtung jeweils mittels einer eigenen Kommunikationsleitung mit der zumindest einen Kommunikationsschnittstelle der Sensoreinheit(en) verbunden ist.

Die Formulierung, dass das Parksteuergerät mittels der ersten Datenverarbeitungseinrichtung kommunikationstechnisch mittelbar mit zumindest einer der jeweiligen Kommunikationsschnittstellen verbunden ist, umfasst insbesondere den Fall, dass das Parksteuergerät mit einer Kommunikationsschnittstelle genau einer Sensoreinheit mittelbar mittels der ersten Datenverarbeitungseinrichtung verbunden ist.

Die Formulierung, dass das Parksteuergerät mittels der ersten Datenverarbeitungseinrichtung kommunikationstechnisch mittelbar mit zumindest einer der jeweiligen Kommunikationsschnittstellen verbunden ist, umfasst insbesondere den Fall, dass das Parksteuergerät mit einer Kommunikationsschnittstelle von mehreren, insbesondere allen, Sensoreinheiten mittelbar mittels der ersten Datenverarbeitungseinrichtung verbunden ist.

In einer Ausführungsform ist vorgesehen, dass das Parksteuergerät und die erste Datenverarbeitungseinrichtung kommunikationstechnisch parallel zu zumindest einer der jeweiligen Kommunikationsschnittstelle der Sensoreinheit(en) geschaltet sind, so dass das Parksteuergerät und die erste Datenverarbeitungseinrichtung jeweils direkt mit der zumindest einen Kommunikationsschnittstelle verbunden sind, wobei das Parksteuergerät mittels der ersten Datenverarbeitungseinrichtung kommunikationstechnisch mittelbar mit zumindest einer der jeweiligen Kommunikationsschnittstellen verbunden ist, so dass die mittels der zumindest einen Kommunikationsschnittstelle übertragenen Umfeldsensorrohdaten durch die erste Datenverarbeitungseinrichtung zum Parksteuergerät durchgeschleift werden können.

Das heißt also insbesondere, dass sowohl die mittelbare Kommunikationsverbindung als auch die parallele Anschaltung in einer gemeinsamen Ausführungsform vorgesehen sein können.

Gemäß einer Ausführungsform ist vorgesehen, dass das Kommunikationsmodul eine erste Kommunikationsschnittstelle, insbesondere eine Bus-Kommunikationsschnittstelle, zum drahtgebundenen Empfangen der Umfeldsensorrohdaten und eine zweite Kommunikationsschnittstelle, insbesondere eine WLAN- oder eine Bluetooth-Kommunikationsschnittstelle, zum Senden der Umfeldsensorrohdaten und/oder der Umfelddaten an die zweite Datenverarbeitungseinrichtung umfasst.

Dadurch wird zum Beispiel der technische Vorteil bewirkt, dass die Daten effizient übertragen, also insbesondere gesendet respektive empfangen, werden können.

Das heißt also beispielsweise, dass das drahtlose Kommunikationsnetzwerk beispielsweise ein WLAN-Kommunikationsnetzwerk oder ein Bluetooth-Kommunikationsnetzwerk ist.

Das heißt also beispielsweise, dass die Umfeldsensorrohdaten von der Sensoreinheit(en) über ein Bus-Kommunikationssystem an das Kommunikationsmodul der ersten Datenverarbeitungseinrichtung übertragen werden.

Ein Bus-Kommunikationssystem kann auch als ein Bussystem bezeichnet werden. Ein Bus im Sinne dieser Beschreibung umfasst zum Beispiel einen CAN und/oder einen FlexRay-Bus.

Das heißt also insbesondere, dass das Bussystem beispielsweise einen CAN und/oder einen FlexRay-Bus umfasst.

Ein Bus im Sinne der Beschreibung kann insbesondere als ein Kraftfahrzeugbus und/oder als ein Kommunikationsbus bezeichnet werden.

Nach einer weiteren Ausführungsform ist vorgesehen, dass das weitere drahtlose Kommunikationsnetzwerk ein Mobilfunk-Kommunikationsnetzwerk und/oder ein WLAN-Kommunikationsnetzwerk umfasst.

In einer Ausführungsform umfasst die zweite Datenverarbeitungseinrichtung eine erste Kommunikationsschnittstelle, insbesondere eine WLAN- oder eine Bluetooth-Kommunikationsschnittstelle, zum drahtlosen Empfangen der Umfeldsensorrohdaten respektive der Umfelddaten über das drahtlose Kommunikationsnetzwerk und eine zweite Kommunikationsschnittstelle, insbesondere eine Mobilfunk-Kommunikationsschnittstelle oder WLAN-Kommunikationsschnittstelle, zum Senden der Umfeldsensorrohdaten und optional der Umfelddaten an den Cloud-Server über das weitere Kommunikationsnetzwerk.

Sofern das weitere Kommunikationsnetzwerk ein WLAN-Kommunikationsnetzwerk ist, kann zum Senden der Umfelddaten respektive der Umfeldsensorrohdaten beispielsweise die erste Kommunikationsschnittstelle verwendet werden, sofern diese als WLAN-Kommunikationsschnittstelle ausgebildet ist.

Gemäß einer Ausführungsform ist vorgesehen, dass das Parksteuergerät und/oder die erste Datenverarbeitungseinrichtung und/oder die zweite Datenverarbeitungseinrichtung ausgebildet ist respektive sind, basierend auf den Umfeldsensorrohdaten Abmessungen einer Freifläche des Umfelds und/oder Abmessungen einer mittels eines Kraftfahrzeugs belegten Fläche des Umfelds zu ermitteln und dem Ermitteln der jeweiligen Abmessungen entsprechende Umfelddaten zu ermitteln.

Dadurch wird insbesondere der technische Vorteil bewirkt, dass das Parksteuergerät respektive die erste Datenverarbeitungseinrichtung respektive die zweite Datenverarbeitungseinrichtung effizient genutzt werden kann respektive können. Insbesondere wird dadurch der technische Vorteil bewirkt, dass der Cloud-Server von dieser Aufgabe entlastet werden kann.

In einer Ausführungsform ist vorgesehen, dass ein Positionssensor zum Erfassen einer Position des Kraftfahrzeugs vorgesehen ist, wobei die erste Datenverarbeitungseinrichtung ausgebildet ist, der Erfassung der Position entsprechende Positionsdaten an die zweite Datenverarbeitungseinrichtung zu senden, so dass die zweite Datenverarbeitungseinrichtung die Positionsdaten über das weitere drahtlose Kommunikationsnetzwerk an den Cloud-Server senden kann.

Dadurch wird insbesondere der technische Vorteil bewirkt, dass die Position des erfassten Umfelds effizient ermittelt werden kann und effizient entfernt vom Kraftfahrzeug dem Cloud-Server zur Verfügung gestellt werden kann.

Nach einer Ausführungsform ist vorgesehen, dass ein Positionssensor zum Erfassen einer Position des Kraftfahrzeugs vorgesehen ist, wobei die zweite Datenverarbeitungseinrichtung ausgebildet ist, der Erfassung der Position entsprechende Positionsdaten über das weitere drahtlose Kommunikationsnetzwerk an den Cloud-Server zu senden.

Dadurch wird insbesondere der technische Vorteil bewirkt, dass die Position des erfassten Umfelds effizient ermittelt werden kann und effizient entfernt vom Kraftfahrzeug dem Cloud-Server zur Verfügung gestellt werden kann.

Gemäß einer weiteren Ausführungsform ist vorgesehen, dass der Positionssensor in der ersten Datenverarbeitungseinrichtung oder in der zweiten Datenverarbeitungseinrichtung integriert ist.

In einer Ausführungsform ist vorgesehen, dass jeweils ein Positionssensor in der ersten Datenverarbeitungseinrichtung und in der zweiten Datenverarbeitungseinrichtung integriert ist.

In einer Ausführungsform ist vorgesehen, dass der oder die Sensoreinheiten jeweils ausgebildet sind, die Umfeldsensorrohdaten zu verschlüsseln, wobei die jeweilige Kommunikationsschnittstelle der Sensoreinheit(en) ausgebildet ist, die verschlüsselten Umfeldsensorrohdaten drahtgebunden an die erste Datenverarbeitungseinrichtung zu übertragen.

Dadurch wird insbesondere der technische Vorteil bewirkt, dass die Umfeldsensorrohdaten gegen ein unbefugtes Auslesen geschützt werden können.

In einer Ausführungsform ist vorgesehen, dass der oder die Sensoreinheiten jeweils ausgebildet sind, die Umfeldsensorrohdaten zu verschlüsseln, wobei die jeweilige Kommunikationsschnittstelle der Sensoreinheit(en) ausgebildet ist, die verschlüsselten Umfeldsensorrohdaten drahtgebunden an das Parksteuergerät zu übertragen.

Dadurch wird insbesondere der technische Vorteil bewirkt, dass die Umfeldsensorrohdaten gegen ein unbefugtes Auslesen geschützt werden können.

Nach einer Ausführungsform ist vorgesehen, dass das Kommunikationsmodul ausgebildet ist, die verschlüsselten Umfeldsensorrohdaten drahtlos zu empfangen.

Nach einer Ausführungsform ist vorgesehen, dass die erste Datenverarbeitungseinrichtung ausgebildet ist, die verschlüsselten Umfeldsensorrohdaten zu entschlüsseln.

Nach einer Ausführungsform ist vorgesehen, dass die erste Datenverarbeitungseinrichtung ausgebildet ist, unverschlüsselte Umfeldsensorrohdaten und/oder unverschlüsselte Umfelddaten zu verschlüsseln.

Nach einer Ausführungsform ist vorgesehen, dass die zweite Datenverarbeitungseinrichtung ausgebildet ist, die verschlüsselten Umfeldsensorrohdaten zu entschlüsseln.

Nach einer Ausführungsform ist vorgesehen, dass die zweite Datenverarbeitungseinrichtung ausgebildet ist, unverschlüsselte Umfeldsensorrohdaten und/ optional unverschlüsselte Umfelddaten zu verschlüsseln.

Nach einer Ausführungsform ist vorgesehen, dass das Parksteuergerät ausgebildet ist, die verschlüsselten Umfeldsensorrohdaten zu entschlüsseln.

Nach einer Ausführungsform ist vorgesehen, dass das Parksteuergerät ausgebildet ist, unverschlüsselte Umfeldsensorrohdaten und optional unverschlüsselte Umfelddaten zu verschlüsseln.

Nach einer Ausführungsform ist vorgesehen, dass das Kommunikationsmodul ausgebildet ist, die verschlüsselten Umfeldsensorrohdaten und optional die verschlüsselten Umfelddaten über das drahtlose Kommunikationsnetzwerk an die zweite Datenverarbeitungseinrichtung zu senden.

Nach einer Ausführungsform ist vorgesehen, dass die zweite Datenverarbeitungseinrichtung ausgebildet ist, die verschlüsselten Umfeldsensorrohdaten und optional die verschlüsselten Umfelddaten über das weitere drahtlose Kommunikationsnetzwerk an den Cloud-Server zu senden.

Nach einer Ausführungsform umfassen der oder die Sensoreinheiten respektive die erste Datenverarbeitungseinrichtung respektive die zweite Datenverarbeitungseinrichtung respektive das Parksteuergerät jeweils einen Prozessor, der ausgebildet ist, die Umfeldsensorrohdaten zu verschlüsseln respektive zu entschlüsseln.

Nach einer Ausführungsform sind die Umfeldsensorrohdaten Umfeldsensorrohdaten respektive umfassen Umfeldsensorrohdaten.

Ein Umfeldsensor im Sinne der Beschreibung ist erfindungsgemäß ein Ultraschallsensor. Zusätzlich können zum Beispiel einer der folgenden Umfeldsensoren vorgesehen sein: Radarsensor, Lidarsensor, , Magnetsensor, Lasersensor, Videosensor, insbesondere Videosensor einer Videokamera, Infrarotsensor.

Bei mehreren Umfeldsensoren sind diese zum Beispiel gleich oder unterschiedlich ausgebildet.

Die Formulierung "respektive" umfasst insbesondere die Formulierung "und/oder".

In einer Ausführungsform ist vorgesehen, dass das Parksteuergerät ausgebildet ist, ein Kraftfahrzeug zumindest teilautonom, insbesondere vollautonom, ein-und/oder auszuparken.

Dass das Parksteuergerät ausgebildet ist, ein Kraftfahrzeug zumindest teilautonom, insbesondere vollautonom, ein- und/oder auszuparken, bedeutet insbesondere, dass das Parksteuergerät ausgebildet ist, eine Querführung und/oder eine Längsführung des Kraftfahrzeugs zu steuern.

In einer Ausführungsform ist vorgesehen, dass das Parksteuergerät ausgebildet ist, basierend auf den Umfeldsensorrohdaten einen Abstand eines Kraftfahrzeugs zu einem Objekt im Umfeld des Kraftfahrzeugs zu ermitteln, beispielsweise während eines Ein- und/oder Ausparkvorgangs des Kraftfahrzeugs. Vorzugsweise ist das Parksteuergerät ausgebildet ist, basierend auf dem ermittelten Abstand eine Warnung auszugeben und/oder eine Warneinrichtung zum Ausgeben einer Warnung zu steuern, wenn der ermittelte Abstand kleiner oder kleiner-gleich einem vorbestimmten Schwellwert ist. Beispielsweise umfasst die Warneinrichtung einen optischen und/oder einen haptischen und/oder einen akustischen Signalgeber. Zum Beispiel umfasst die Warneinrichtung eine Anzeigeeinrichtung zum Anzeigen der Warnung.

Dadurch kann zum Beispiel der technische Vorteil bewirkt werden, dass der Fahrer des Kraftfahrzeugs effizient gewarnt werden kann, so dass eine Kollision des Kraftfahrzeugs mit dem Objekt vermieden werden kann.

Die Warneinrichtung ist zum Beispiel von der Vorrichtung zum Erfassen eines Umfelds oder vom Kraftfahrzeug umfasst.

In einer Ausführungsform ist vorgesehen, dass das Parksteuergerät ausgebildet ist, ansprechend auf einen Nutzerbefehl basierend auf den Umfeldsensorrohdaten eine freie Parklücke zu vermessen, insbesondere vor einem Einparkvorgang des Kraftfahrzeugs.

Der Nutzerbefehl kann beispielsweise vom Fahrer oder einem weiteren Insassen des Kraftfahrzeugs kommen. Das heißt also insbesondere, dass das Parksteuergerät auf Aufforderung eine freie Parklücke vermisst, dies basierend auf den Umfeldsensorrohdaten.

Ein Resultat dieser Vermessung stellt das Parksteuergerät bereit, beispielsweise einer Anzeigeeinrichtung, die das Resultat anzeigt.

Ein Resultat umfasst insbesondere die Aussage, ob das Kraftfahrzeug in die freie Parklücke passt oder nicht.

In einer Ausführungsform ist vorgesehen, dass die erste Datenverarbeitungseinrichtung einen elektrischen Anschluss zum Anschließen einer elektrischen Leitung aufweist, um die erste Datenverarbeitungseinrichtung mit elektrischer Energie aus einer Kraftfahrzeugbatterie versorgen zu können.

Dadurch wird zum Beispiel der technische Vorteil bewirkt, dass die erste Datenverarbeitungseinrichtung effizient mit elektrischer Energie versorgt werden kann.

In einer Ausführungsform ist vorgesehen, dass die erste Datenverarbeitungseinrichtung mittels einer an dem elektrischen Anschluss angeschlossenen elektrischen Leitung mit der Kraftfahrzeugbatterie elektrisch leitfähig verbunden ist.

Nach einer Ausführungsform ist vorgesehen, dass das Verfahren zum Erfassen eines Umfelds eines Kraftfahrzeugs mittels der Vorrichtung zum Erfassen eines Umfelds eines Kraftfahrzeugs aus- oder durchgeführt wird.

Nach einer Ausführungsform ist vorgesehen, dass die Vorrichtung zum Erfassen eines Umfelds eines Kraftfahrzeugs ausgebildet oder eingerichtet ist, das Verfahren zum Erfassen eines Umfelds eines Kraftfahrzeugs aus- oder durchzuführen.

Gemäß einer Ausführungsform ist vorgesehen, dass die erste Datenverarbeitungseinrichtung einen elektrischen Energiespeicher zur internen elektrischen Energieversorgung aufweist.

Dadurch wird zum Beispiel der technische Vorteil bewirkt, dass die erste Datenverarbeitungseinrichtung autark betrieben werden kann.

Der elektrische Energiespeicher umfasst beispielsweise einen oder mehrere Batterien und/oder einen oder mehrere Akkumulatoren.

Technische Funktionalitäten des Verfahrens zum Erfassen eines Umfelds eines Kraftfahrzeugs ergeben sich analog aus entsprechenden technischen Funktionalitäten der Vorrichtung zum Erfassen eines Umfelds eines Kraftfahrzeugs und umgekehrt.

Nach einer Ausführungsform ist vorgesehen, dass das Kraftfahrzeug ausgebildet oder eingerichtet ist, das Verfahren zum Erfassen eines Umfelds eines Kraftfahrzeugs aus- oder durchzuführen.

Bei der ersten Datenverarbeitungseinrichtung gemäß dem Verfahren zum Bearbeiten eines Kraftfahrzeugs handelt es sich nach einer Ausführungsform beispielsweise um die erste Datenverarbeitungseinrichtung gemäß der Vorrichtung zum Erfassen eines Umfelds eines Kraftfahrzeugs.

Technische Funktionalitäten des Systems zum Erfassen eines Umfelds eines Kraftfahrzeugs ergeben sich analog aus entsprechenden technischen Funktionalitäten des Verfahrens respektive der Vorrichtung zum Erfassen eines Umfelds eines Kraftfahrzeugs und umgekehrt.

Nach einer Ausführungsform des Verfahrens zum Bearbeiten eines Kraftfahrzeugs ist vorgesehen, dass eine zweite Datenverarbeitungseinrichtung in das Kraftfahrzeug eingebaut wird. Bei der zweiten Datenverarbeitungseinrichtung handelt es sich zum Beispiel um ein mobiles Endgerät, insbesondere um ein Mobiltelefon oder um ein Hauptsteuergerät.

Technische Funktionalitäten des Verfahrens zum Bearbeiten eines Kraftfahrzeugs ergeben sich analog aus entsprechenden technischen Funktionalitäten der Vorrichtung zum Erfassen eines Umfelds eines Kraftfahrzeugs und umgekehrt.

In einer Ausführungsform ist vorgesehen, dass das Kommunikationsmodul nur mit der jeweiligen Kommunikationsschnittstelle der Sensoreinheit(en) drahtgebunden verbunden ist, deren Umfeldsensoren seitlich am Kraftfahrzeug rechts und/oder links angeordnet sind.

Dadurch wird zum Beispiel der technische Vorteil bewirkt, dass nur diese Sensoreinheiten mit dem Kommunikationsmodul verbunden werden müssen, was beispielsweise einen Verkabelungsaufwand reduzieren kann.

Da sich in der Regel belegte oder freie Stellplatzfläche im Umfeld des Kraftfahrzeugs links und/oder rechts vom Kraftfahrzeug befinden, reicht es üblicherweise aus, dass nur diese Sensoreinheiten mit der Datenverarbeitungseinrichtung kommunizieren müssen.

Rechts und links beziehen sich auf eine Hauptfahrrichtung des Kraftfahrzeugs.

In einer Ausführungsform des Verfahrens zum Erfassen eines Umfelds eines Kraftfahrzeugs umfasst dieses die folgenden Schritte:
- drahtloses Empfangen der Umfeldsensorrohdaten respektive der Umfelddaten mittels der zweiten Datenverarbeitungseinrichtung,
- Senden der Umfeldsensorrohdaten und optional der Umfelddaten über das weitere drahtlose Kommunikationsnetzwerk mittels der zweiten Datenverarbeitungseinrichtung an den Cloud-Server.

In einer Ausführungsform umfasst das Kraftfahrzeug einen Bus. Der Bus kann beispielsweise als ein Kraftfahrzeugbus und/oder als ein Kommunikationsbus bezeichnet werden.

Umfeldsensorrohdaten bezeichnen Daten, die unmittelbar von den Umfeldsensoren stammen und zum Beispiel Umfeldsensorrohdaten umfassen können.

Umfelddaten bezeichnen Daten, die basierend auf den Umfelddaten berechnet oder ermittelt wurden. Umfelddaten umfassen zum Beispiel Abmessungen einer belegten oder unbelegten Fläche und/oder einen Belegungszustand einer Fläche.

Das Parksteuergerät respektive die erste Datenverarbeitungseinrichtung respektive die zweite Datenverarbeitungseinrichtung kann respektive können beispielsweise basierend auf den Umfeldsensorrohdaten entsprechende Umfelddaten ermitteln. Die erste Datenverarbeitungseinrichtung sendet die entsprechenden Daten über das drahtlose Kommunikationsnetzwerk an die zweite Datenverarbeitungseinrichtung. Die zweite Datenverarbeitungseinrichtung sendet diese empfangenen Daten beispielsweise direkt an den Cloud-Server und/oder verarbeitet diese Daten selbst weiter und sendet die weiterverarbeiteten Daten an den Cloud-Server. Auch diese weiterverarbeiteten Daten können allgemein als Umfelddaten bezeichnet werden, insofern diese auf den Umfeldsensorrohdaten der Umfeldsensoren basieren. Diese weiterverarbeiteten Daten können nachfolgend ebenfalls als weitere Umfelddaten bezeichnet werden.

In einer Ausführungsform ist vorgesehen, dass der Cloud-Server ausgebildet ist, basierend auf den Umfeldsensorrohdaten und optional auf den Umfelddaten Abmessungen einer Freifläche des Umfelds und/oder Abmessungen einer mittels eines Kraftfahrzeugs belegten Fläche des Umfelds zu ermitteln und dem Ermitteln der jeweiligen Abmessungen entsprechende Umfelddaten zu ermitteln.

In einer Ausführungsform ist vorgesehen, dass die erste Datenverarbeitungseinrichtung ausgebildet ist, die Umfeldsensorrohdaten aufzubereiten und die aufbereiteten Umfeldsensorrohdaten an die zweite Datenverarbeitungseinrichtung zu senden. Die aufbereiteten Umfeldsensorrohdaten bilden insbesondere Umfelddaten im Sinne dieser Beschreibung.

Ein Aufbereiten umfasst beispielsweise ein Komprimieren und/oder ein Fusionieren der Umfeldsensorrohdaten.

Beispielsweise ist vorgesehen, dass die erste Datenverarbeitungseinrichtung lediglich die Umfeldsensorrohdaten aufbereitet, also nicht basierend auf den Umfeldsensorrohdaten Abmessungen von freien und/oder belegten Stellplatzflächen berechnet, wie vorstehend beschrieben. Diese Aufgabe übernimmt beispielsweise die zweite Datenverarbeitungseinrichtung und/oder der Cloud-Server.

In einer Ausführungsform ist vorgesehen, dass die Umfeldsensorrohdaten mittels der Kommunikationsschnittstelle des Parksteuergeräts drahtgebunden empfangen werden. Das Parksteuergerät verwendet diese Umfelddaten, um beispielsweise, wie vorstehend und/oder nachstehend beschrieben, Berechnungen durchzuführen, beispielsweise um Abmessungen von freien Stellplatzflächen oder Parkflächen zu ermitteln.

Die Erfindung wird im Folgenden anhand von bevorzugten Ausführungsbeispielen näher erläutert. Hierbei zeigen
- Fig. 1: eine Vorrichtung zum Erfassen eines Umfelds eines Kraftfahrzeugs,
- Fig. 2: ein Ablaufdiagramm eines Verfahrens zum Erfassen eines Umfelds eines Kraftfahrzeugs,
- Fig. 3: ein Ablaufdiagramm eines Verfahrens zum Bearbeiten eines Kraftfahrzeugs und
- Fig. 4: ein Kraftfahrzeug.

Fig. 1 zeigt eine Vorrichtung 101 zum Erfassen eines Umfelds eines Kraftfahrzeugs.

Die Vorrichtung 101 umfasst:
- ein Parksteuergerät 103,
- eine erste Datenverarbeitungseinrichtung 105,
- mehrere Ultraschallsensoren als Sensoreinheiten 107, die jeweils einen Umfeldsensor 109 zum Erfassen eines Umfelds eines Kraftfahrzeugs und eine Kommunikationsschnittstelle 111 zum drahtgebundenen Übertragen von der jeweiligen Erfassung entsprechenden Umfeldsensorrohdaten umfassen,
- wobei das Parksteuergerät eine Kommunikationsschnittstelle 115 aufweist, die ausgebildet ist, die Umfeldsensorrohdaten drahtgebunden zu empfangen,
- wobei die erste Datenverarbeitungseinrichtung 105 ein Kommunikationsmodul 113 aufweist, welches ausgebildet ist, die Umfeldsensorrohdaten von zumindest einer Kommunikationsschnittstelle 111 der Sensoreinheit(en) 107 drahtgebunden zu empfangen,
- wobei das Kommunikationsmodul 113 ausgebildet ist, die Umfeldsensorrohdaten und optional auf den Umfeldsensorrohdaten basierende Umfelddaten über ein drahtloses Kommunikationsnetzwerk an eine zweite Datenverarbeitungseinrichtung zu senden, so dass die zweite Datenverarbeitungseinrichtung die Umfeldsensorrohdaten und optional die Umfelddaten über ein weiteres drahtloses Kommunikationsnetzwerk an einen Cloud-Server senden kann.

In der in Fig. 1 gezeigten Vorrichtung 101 ist vorgesehen, dass die Umfeldsensorrohdaten durch die erste Datenverarbeitungseinrichtung 105 zum Parksteuergerät 103 durchgeschleift werden.

In einer anderen Ausführungsform ist vorgesehen, dass die erste Datenverarbeitungseinrichtung 105 und das Parksteuergerät 103 jeweils parallel mit den Sensoreinheiten 107 kommunikationstechnisch verbunden sind.

Nach einer Ausführungsform umfasst die Vorrichtung 101 die zweite Datenverarbeitungseinrichtung, welche ausgebildet ist, die Umfeldsensorrohdaten und optional die Umfelddaten über das weitere drahtlose Kommunikationsnetzwerk an den Cloud-Server zu senden.

Nach einer Ausführungsform ist ein Kraftfahrzeug vorgesehen, welches die Vorrichtung 101 umfasst.

In einer Ausführungsform ist vorgesehen, dass die erste Datenverarbeitungseinrichtung respektive die zweite Datenverarbeitungseinrichtung einen Positionssensor zum Erfassen einer Position des Kraftfahrzeugs umfasst. Der Positionssensor ist zum Beispiel ein GPS-Sensor.

Das Parksteuergerät 103 umfasst beispielsweise eine Steuerungseinrichtung, die ausgebildet ist, eine Quer- und/oder eine Längsführung eines Kraftfahrzeugs zu steuern.

Fig. 2 zeigt ein Ablaufdiagramm eines Verfahrens zum Erfassen eines Umfelds eines Kraftfahrzeugs unter Verwendung der Vorrichtung zum Erfassen eines Umfelds eines Kraftfahrzeugs, beispielsweise der Vorrichtung 101 der Fig. 1.

Das Verfahren umfasst die folgenden Schritte:
- Erfassen 201 eines Umfelds eines Kraftfahrzeugs mittels des oder der Umfeldsensoren,
- drahtgebundenes Übertragen 203 von der Erfassung entsprechenden Umfeldsensorrohdaten mittels der jeweiligen Kommunikationsschnittstelle der Sensoreinheit(en),
- drahtgebundenes Empfangen 205 der Umfeldsensorrohdaten mittels der ersten Datenverarbeitungseinrichtung und
- Senden 207 der Umfeldsensorrohdaten und/oder von auf den Umfeldsensorrohdaten basierenden Umfelddaten über ein drahtloses Kommunikationsnetzwerk mittels der ersten Datenverarbeitungseinrichtung an eine zweite Datenverarbeitungseinrichtung, so dass die zweite Datenverarbeitungseinrichtung die Umfeldsensorrohdaten und optional die Umfelddaten über ein weiteres drahtloses Kommunikationsnetzwerk an einen Cloud-Server senden kann.

Nach einer Ausführungsform ist vorgesehen, dass die zweite Datenverarbeitungseinrichtung die Umfeldsensorrohdaten und optional die Umfelddaten über das weitere drahtlose Kommunikationsnetzwerk an den Cloud-Server sendet.

In einer Ausführungsform ist vorgesehen, dass die Umfeldsensorrohdaten durch die erste Datenverarbeitungseinrichtung zum Parksteuergerät durchgeschleift werden.

In einer Ausführungsform ist vorgesehen, dass das Parksteuergerät die Umfeldsensorrohdaten drahtgebunden empfängt.

Fig. 3 zeigt ein Ablaufdiagramm eines Verfahrens zum Bearbeiten eines Kraftfahrzeugs, wobei das Kraftfahrzeug ein Parksteuergerät und eine oder mehrere Sensoreinheiten aufweist, die jeweils einen oder mehrere Umfeldsensoren zum Erfassen eines Umfelds eines Kraftfahrzeugs und eine Kommunikationsschnittstelle zum drahtgebundenen Übertragen von der jeweiligen Erfassung entsprechenden Umfeldsensorrohdaten über einen Bus, insbesondere einen CAN-Bus, des Kraftfahrzeugs umfassen, wobei das Parksteuergerät eine Bus-Kommunikationsschnittstelle zum drahtgebundenen Empfangen der Umfeldsensorrohdaten über den Bus aufweist, wobei eine erste Datenverarbeitungseinrichtung in das Kraftfahrzeug eingebaut 301 wird, welche ein Kommunikationsmodul aufweist, wobei das Kommunikationsmodul ausgebildet ist, die Umfeldsensorrohdaten drahtgebunden zu empfangen, beispielsweise über den Bus, wobei das Kommunikationsmodul ausgebildet ist, die Umfeldsensorrohdaten und optional auf den Umfeldsensorrohdaten basierende Umfelddaten über ein drahtloses Kommunikationsnetzwerk an eine zweite Datenverarbeitungseinrichtung zu senden.

Fig. 4 zeigt ein Kraftfahrzeug 401.

Das Kraftfahrzeug 401 umfasst eine Vorrichtung 403 zum Erfassen eines Umfelds eines Kraftfahrzeugs.

Die Vorrichtung 403 umfasst eine Sensoreinheit 405, die einen Umfeldsensor zum Erfassen eines Umfelds des Kraftfahrzeugs 401 und eine Kommunikationsschnittstelle zum drahtgebundenen Übertragen von der Erfassung entsprechenden Umfeldsensorrohdaten an eine erste Datenverarbeitungseinrichtung 407 und an ein Parksteuergerät 409 umfasst.

Der Übersicht halber sind die Kommunikationsschnittstelle und der Umfeldsensor der Sensoreinheit 405 nicht gezeigt.

Die Vorrichtung 403 umfasst die erste Datenverarbeitungseinrichtung 407 und das Parksteuergerät 409, welches beispielsweise ausgebildet ist, ein Kraftfahrzeug, hier insbesondere das Kraftfahrzeug 401, zumindest teilautonom, insbesondere vollautonom, ein- und/oder auszuparken.

Die erste Datenverarbeitungseinrichtung 407 umfasst ein Kommunikationsmodul. Das Kommunikationsmodul ist ausgebildet, die Umfeldsensorrohdaten drahtgebunden zu empfangen. Das Kommunikationsmodul ist ferner ausgebildet, die Umfeldsensorrohdaten und optional auf den Umfeldsensorrohdaten basierende Umfelddaten über ein drahtloses Kommunikationsnetzwerk an eine zweite Datenverarbeitungseinrichtung 411 zu senden, sodass die zweite Datenverarbeitungseinrichtung 411 die Umfeldsensorrohdaten und optional die Umfelddaten und/oder basierend auf den Umfeldsensorrohdaten respektive basierend auf den Umfelddaten weitere Umfelddaten über ein weiteres drahtloses Kommunikationsnetzwerk an einen Cloud-Server 413 senden kann respektive sendet.

Der Übersicht halber ist das Kommunikationsmodul der ersten Datenverarbeitungseinrichtung 407 nicht gezeigt.

Der Umfeldsensor der Sensoreinheit 405 erfasst ein Umfeld des Kraftfahrzeugs 401 und sendet dieser Erfassung entsprechende Umfeldsensorrohdaten mittels der Kommunikationsschnittstelle an die erste Datenverarbeitungseinrichtung 407 und an das Parksteuergerät 409. Dieses Senden wird drahtgebunden durchgeführt, zum Beispiel über einen Bus des Kraftfahrzeugs 401.

Das Parksteuergerät 409 ermittelt beispielsweise basierend auf den Umfeldsensorrohdaten Abmessungen einer Freifläche des Umfelds und/oder Abmessungen einer mittels eines Kraftfahrzeugs belegten Fläche des Umfelds und ermittelt dem Ermitteln der jeweiligen Abmessungen entsprechende Umfelddaten.

Das Parksteuergerät 409 ist mittelbar mittels der ersten Datenverarbeitungseinrichtung 407 mit der Sensoreinheit 405 verbunden. Die Umfeldsensorrohdaten werden also durch die erste Datenverarbeitungseinrichtung 407 zum Parksteuergerät 409 durchgeschleift.

Die erste Datenverarbeitungseinrichtung 407 ermittelt beispielsweise basierend auf den Umfeldsensorrohdaten Abmessungen einer Freifläche des Umfelds und/oder Abmessungen einer mittels eines Kraftfahrzeugs belegten Fläche des Umfelds und ermittelt dem Ermitteln der jeweiligen Abmessungen entsprechende Umfelddaten.

Diese Daten sendet die ersten Datenverarbeitungseinrichtung 407 über ein drahtloses Kommunikationsnetzwerk an die zweite Datenverarbeitungseinrichtung 411. Die zweite Datenverarbeitungseinrichtung 411 ist zum Beispiel von der Vorrichtung 403 umfasst. Die zweite Datenverarbeitungseinrichtung 411 ist zum Beispiel vom Kraftfahrzeug 401 umfasst. Die zweite Datenverarbeitungseinrichtung 411 ist insbesondere innerhalb des Kraftfahrzeugs angeordnet.

Die zweite Datenverarbeitungseinrichtung 411 ist zum Beispiel ein mobiles Endgerät, zum Beispiel ein Mobiltelefon, eines Fahrers oder eines Fahrzeuginsassen des Kraftfahrzeugs 401.

Die zweite Datenverarbeitungseinrichtung 411 ist zum Beispiel ein Hauptsteuergerät des Kraftfahrzeugs 401.

Die zweite Datenverarbeitungseinrichtung 411 umfasst zum Beispiel eine erste Kommunikationsschnittstelle, beispielsweise eine WLAN- oder eine Bluetooth-Kommunikationsschnittstelle, zum Empfangen der Umfeldsensorrohdaten und optional der Umfelddaten von der ersten Datenverarbeitungseinrichtung 407 über das drahtlose Kommunikationsnetzwerk.

Die zweite Datenverarbeitungseinrichtung 411 umfasst zum Beispiel eine zweite Kommunikationsschnittstelle, beispielsweise eine Mobilfunk-Kommunikationsschnittstelle, zum Senden der Umfeldsensorrohdaten und optional der Umfelddaten und/oder der weiteren Umfelddaten an den Cloud-Server 413.

Das Kommunikationsmodul der ersten Datenverarbeitungseinrichtung 407 umfasst zum Beispiel eine erste Kommunikationsschnittstelle, zum Beispiel eine Bus-Kommunikationsschnittstelle, zum drahtgebundenen Empfangen der Umfeldsensorrohdaten.

Das Kommunikationsmodul der ersten Datenverarbeitungseinrichtung 407 umfasst zum Beispiel eine zweite Kommunikationsschnittstelle, zum Beispiel eine WLAN-Kommunikationsschnittstelle oder eine Bluetooth-Kommunikationsschnittstelle, zum drahtlosen Senden der Umfeldsensorrohdaten respektive der Umfelddaten an die zweite Datenverarbeitungseinrichtung 411.

Der Cloud-Server 413 umfasst eine Kommunikationsschnittstelle 415, die ausgebildet ist, die Umfeldsensorrohdaten respektive die Umfelddaten respektive die weiteren Umfelddaten über das weitere drahtlose Kommunikationsnetzwerk von der zweiten Datenverarbeitungseinrichtung 411 zu empfangen.

Die Kommunikation zwischen der ersten Datenverarbeitungseinrichtung 407 und der zweiten Datenverarbeitungseinrichtung 409 ist mittels eines Doppelpfeils mit dem Bezugszeichen 417 gekennzeichnet.

Die Kommunikation zwischen der zweiten Datenverarbeitungseinrichtung 411 und dem Cloud-Server 413 ist mittels eines Doppelpfeils mit dem Bezugszeichen 419 gekennzeichnet.

Der Cloud-Server 413 ist beispielsweise ausgebildet, basierend auf den empfangenen Daten freie respektive belegte Stellplätze im Umfeld des Kraftfahrzeugs 401 zu ermitteln sowie deren Positionen, beispielsweise deren GPS-Positionen.

Diese Informationen, also insbesondere die Positionen der freien respektive belegten Stellflächen oder Stellplätze, werden zum Beispiel an das Kraftfahrzeug 401 über das weitere drahtlose Kommunikationsnetzwerk gesendet. Diese Informationen werden zum Beispiel an weitere Kraftfahrzeuge (nicht gezeigt) über das weitere drahtlose Kommunikationsnetzwerk gesendet, sodass diese Kenntnis darüber erlangen, wo sich belegte respektive freie, also unbelegte, Stellplätze oder Stellflächen befinden.

Somit zeigt die Fig. 4 auch ein System 421 zum Erfassen eines Umfelds eines Kraftfahrzeugs.

Das System 421 umfasst die Vorrichtung 403 sowie den Cloud-Server 413.

Das Vorsehen eines Cloud-Servers 413 weist insbesondere den technischen Vorteil auf, dass dieser effizient Berechnungen durchführen kann. Insbesondere kann dieser effizient eine Vielzahl von Umfeldsensorrohdaten respektive Umfelddaten respektive weiteren Umfelddaten von einer Vielzahl von Kraftfahrzeugen empfangen und diese entsprechend effizient verarbeiten und auswerten und entsprechende Ergebnisse dieser Verarbeitung respektive Auswertung (beispielsweise die Positionen der freien respektive belegten Stellplätze) an die Vielzahl von Kraftfahrzeugen über das weitere drahtlose Kommunikationsnetzwerk senden.

Nach einer Ausführungsform ist vorgesehen, dass die zweite Datenverarbeitungseinrichtung 411 ausgebildet ist, die Informationen des Cloud-Servers 413, die über das weitere drahtlose Kommunikationsnetzwerk gesendet werden, anzuzeigen.

Die zweite Datenverarbeitungseinrichtung 411 umfasst zum Beispiel einen Bildschirm zum Anzeigen dieser Informationen.

Die Erfindung umfasst also insbesondere den Gedanken, eine zusätzliche Hardwarekomponente, die erste Datenverarbeitungseinrichtung, in ein Kraftfahrzeug einzubauen, welche die Umfeldsensorrohdaten der Umfeldsensoren drahtgebunden empfangen kann und diese Umfeldsensorrohdaten respektive Umfelddaten, die auf diesen Umfeldsensorrohdaten basieren, drahtlos über ein drahtloses Kommunikationsnetzwerk an eine zweite Datenverarbeitungseinrichtung übertragen kann. Dadurch wird zum Beispiel der technische Vorteil bewirkt, dass beispielsweise keine wesentlichen Änderungen oder Modifikationen an einem Bus eines Kraftfahrzeugs durchgeführt werden müssen.

Das heißt also, dass die zusätzliche Hardwarekomponente, die nach dem Bearbeiten im Kraftfahrzeug eingebaut ist, zwei Funktionalitäten aufweist: eine kabellose oder drahtlose Kommunikation zusätzlich zu einer drahtgebundenen Kommunikation.

Im Sinne der Beschreibung können die Begriffe "kabellos" und/oder "drahtlos" synonym verwendet werden.

Das heißt also, dass die neu eingebaute Hardwarekomponente ein Kommunikationsmodul aufweist, welches ausgebildet ist, drahtlos über ein drahtloses Kommunikationsnetzwerk zu kommunizieren, also insbesondere die Umfeldsensorrohdaten respektive die Umfelddaten drahtlos an eine zweite Datenverarbeitungseinrichtung zu übertragen.

Somit können die Umfeldsensorrohdaten, die zum Beispiel Umfeldsensorrohdaten umfassen können, respektive die Umfelddaten an die zweite Datenverarbeitungseinrichtung, die zum Beispiel ein mobiles Endgerät ist, übertragen werden.

Beispielsweise werden die Daten verschlüsselt übertragen.

Beispielsweise ist ein Positionssensor zum Erfassen einer Position des Kraftfahrzeugs vorgesehen, sodass den Umfeldsensorrohdaten eine Position zugeordnet werden kann respektive dass den Umfelddaten eine Position zugeordnet werden kann. Das heißt also, dass eine Position des Kraftfahrzeugs, also entsprechende Positionsdaten, mit den Umfelddaten respektive den Umfeldsensorrohdaten verknüpft werden.

Beispielsweise umfasst die erste Datenverarbeitungseinrichtung respektive die zweite Datenverarbeitungseinrichtung jeweils einen Positionssensor, sodass die Datenverarbeitungseinrichtung respektive die weitere Datenverarbeitungseinrichtung eine Position des Kraftfahrzeugs zum Zeitpunkt der Erfassung des Umfelds des Kraftfahrzeugs erfassen oder bestimmen kann.

Nach einer Ausführungsform ist vorgesehen, dass die erste Datenverarbeitungseinrichtung respektive die zweite Datenverarbeitungseinrichtung respektive das Parksteuergerät ausgebildet ist respektive sind, basierend auf den Umfeldsensorrohdaten respektive basierend auf den Umfelddaten Abmessungen einer Freifläche des Umfelds und/oder Abmessungen einer mittels eines Kraftfahrzeugs belegten Fläche des Umfelds zu ermitteln und dem Ermitteln der jeweiligen Abmessungen entsprechende Umfelddaten, hier die weiteren Umfelddaten, zu ermitteln. Die Abmessungen gemeinsam mit den entsprechenden Positionen der Freiflächen respektive der belegten Flächen werden dann beispielsweise mittels der zweiten Datenverarbeitungseinrichtung über das weitere drahtlose Kommunikationsnetzwerk an den Cloud-Server gesendet.

Nach einer Ausführungsform ist vorgesehen, dass zusätzlich oder anstelle zu der vorstehend bezeichneten Ermittlung der Abmessungen der Freiflächen respektive der belegten Flächen mittels der ersten Datenverarbeitungseinrichtung respektive mittels des Parksteuergeräts respektive mittels der zweiten Datenverarbeitungseinrichtung die entsprechenden Berechnungen mittels des Cloud-Servers durchgeführt werden.

Der Cloud-Server ist nach einer Ausführungsform ausgebildet, basierend auf den empfangenen Daten (beispielsweise Umfeldsensorrohdaten, Umfelddaten, weitere Umfelddaten) weitere Daten zu berechnen, beispielsweise ob es sich bei einer Freifläche um eine Einfahrt handelt. Beispielsweise ermittelt der Cloud-Server, ob ein Parkplatz komplett belegt ist oder ob es noch freie Stellplätze innerhalb eines Parkplatzes gibt.

Vorzugsweise werden die vom Cloud-Server ermittelten oder berechneten Daten über das weitere drahtlose Kommunikationsnetzwerk an die zweite Datenverarbeitungseinrichtung respektive an weitere Kraftfahrzeuge gesendet, damit die zweite Datenverarbeitungseinrichtung respektive Datenverarbeitungseinrichtungen der weiteren Kraftfahrzeuge diese Informationen anzeigen können.

Nach einer Ausführungsform ist vorgesehen, dass die zweite Datenverarbeitungseinrichtung eine "HeadUnit", also ein Hauptsteuergerät, ist. Gemäß dieser Ausführungsform ist vorgesehen, dass das Hauptsteuergerät eine kabellose Kommunikationsschnittstelle umfasst. Das heißt also, dass die kabellose Kommunikationsschnittstelle drahtlos kommunizieren kann. Zum Beispiel ist vorgesehen, dass die Kommunikationsschnittstelle des Hauptsteuergeräts drahtlos über Bluetooth respektive WLAN kommunizieren kann.

Das heißt also, dass gemäß dieser Ausführungsform die Daten von der zusätzlichen Hardwarekomponente drahtlos an das Hauptsteuergerät gesendet werden und von diesem dann an den Cloud-Server drahtlos über das weitere drahtlose Kommunikationsnetzwerk gesendet werden.

Üblicherweise ist es so, dass ein Kraftfahrzeug bereits ein Hauptsteuergerät umfasst, welches zum Beispiel ein Infotainmentsystem umfasst. Üblicherweise weist ein im Kraftfahrzeug bereits vorhandenes Hauptsteuergerät bereits eine Kommunikationsschnittstelle zum drahtlosen Kommunizieren auf. In bereits bekannten Kraftfahrzeugen ist über eine solche Kommunikationsschnittstelle beispielsweise vorgesehen, dass das Hauptsteuergerät mit einem Mobiltelefon eines Fahrzeuginsassen kommuniziert, um zum Beispiel Musik, welche auf dem Mobiltelefon abgespeichert ist, mittels des Infotainmentsystems wiederzugeben.

Somit müssen also keine Modifikationen mehr am Hauptsteuergerät betreffend eine Hardware vorgenommen werden. Es reicht vielmehr, dass ein solches Hauptsteuergerät ein Software-Update bekommt. Das ist in der Regel kein großer Aufwand und ferner fallen keine zusätzlichen Hardwarekosten an.

Das erfindungsgemäße Konzept weist nun insbesondere den Vorteil auf, dass bereits vorhandene Kraftfahrzeuge, also bereits fertig gestellte Kraftfahrzeuge, auch nachträglich noch Teil eines Systems zum Ermitteln von freien oder beweglichen Parkstellflächen am Straßenrand werden können. Dies wird erfindungsgemäß mittels der Vorrichtung bewirkt respektive mittels eines Einbaus einer zusätzlichen Hardwarekomponente, also insbesondere zusätzlich zum Parksteuergerät.

Insbesondere müssen keine wesentlichen Änderungen am oder im Bus des Kraftfahrzeugs durchgeführt werden.

Insbesondere müssen, sofern die erste Datenverarbeitungseinrichtung bereits einen Positionssensor umfasst, keine zusätzlichen Positionserfassungskomponenten in das Kraftfahrzeug eingebaut werden.

Insbesondere müssen keine Änderungen am Hauptsteuergerät durchgeführt werden, bis auf das Software-Update, sofern die Kommunikation zum Cloud-Server nicht über ein Mobiltelefon, sondern über das Hauptsteuergerät durchgeführt werden soll.

Insbesondere müssen keine Änderungen am Parksteuergerät durchgeführt werden.

Insbesondere müssen keine Veränderungen an den Sensoreinheiten durchgeführt werden.

## Patentansprüche

1. Vorrichtung (101, 403) zum Erfassen eines Umfelds eines Kraftfahrzeugs (401), umfassend:
- ein Parksteuergerät (103, 409),
- eine erste Datenverarbeitungseinrichtung (105, 407),
- eine oder mehrere Sensoreinheiten (107, 405), die jeweils einen oder mehrere Ultraschallsensoren als Umfeldsensoren (109) zum Erfassen eines Umfelds eines Kraftfahrzeugs (401) und eine Kommunikationsschnittstelle (111) zum drahtgebundenen Übertragen von der jeweiligen Erfassung entsprechenden Umfeldsensorrohdaten umfassen,
- wobei das Parksteuergerät (103, 409) eine Kommunikationsschnittstelle (115) aufweist, die ausgebildet ist, die Umfeldsensorrohdaten drahtgebunden zu empfangen,
- wobei die erste Datenverarbeitungseinrichtung (105, 407) ein Kommunikationsmodul (113) aufweist, welches ausgebildet ist, die Umfeldsensorrohdaten von zumindest einer Kommunikationsschnittstelle (111) der Sensoreinheit(en) (107, 405) drahtgebunden zu empfangen,
- wobei das Kommunikationsmodul (113) ausgebildet ist, die Umfeldsensorrohdaten über ein drahtloses Kommunikationsnetzwerk an eine zweite Datenverarbeitungseinrichtung (411) zu senden, so dass die zweite Datenverarbeitungseinrichtung (411) die Umfeldsensorrohdaten über ein weiteres drahtloses Kommunikationsnetzwerk an einen Cloud-Server (413) senden kann.

2. Vorrichtung (101, 403) nach Anspruch 1, umfassend die zweite Datenverarbeitungseinrichtung (411), wobei die zweite Datenverarbeitungseinrichtung (411) ausgebildet ist, die Umfeldsensorrohdaten über das weitere drahtlose Kommunikationsnetzwerk an den Cloud-Server (413) zu senden.

3. Vorrichtung (101, 403) nach Anspruch 1 oder 2, wobei die zweite Datenverarbeitungseinrichtung (411) ein mobiles Endgerät, insbesondere ein Mobiltelefon, ist.

4. Vorrichtung (101, 403) nach Anspruch 1 oder 2, wobei die zweite Datenverarbeitungseinrichtung (411) ein Hauptsteuergerät für ein Kraftfahrzeug (401) ist.

5. Vorrichtung (101, 403) nach einem der vorherigen Ansprüche, wobei das Parksteuergerät (103, 409) und die erste Datenverarbeitungseinrichtung (105, 407) kommunikationstechnisch parallel zu zumindest einer der jeweiligen Kommunikationsschnittstellen (111) der Sensoreinheit(en) (107, 405) geschaltet sind, so dass das Parksteuergerät (103, 409) und die erste Datenverarbeitungseinrichtung (105, 407) jeweils direkt mit der zumindest einen Kommunikationsschnittstelle (111) verbunden sind.

6. Vorrichtung (101, 403) nach einem der vorherigen Ansprüche, wobei das Parksteuergerät (103, 409) mittels der ersten Datenverarbeitungseinrichtung (105, 407) kommunikationstechnisch mittelbar mit zumindest einer der jeweiligen Kommunikationsschnittstellen (111) verbunden ist, so dass die mittels der zumindest einen Kommunikationsschnittstelle (111) übertragenen Umfeldsensorrohdaten durch die erste Datenverarbeitungseinrichtung (105, 407) zum Parksteuergerät (103, 409) durchgeschleift werden können.

7. Vorrichtung (101, 403) nach einem der vorherigen Ansprüche, wobei das Kommunikationsmodul (113) eine erste Kommunikationsschnittstelle, insbesondere eine Bus-Kommunikationsschnittstelle, zum drahtgebundenen Empfangen der Umfeldsensorrohdaten und eine zweite Kommunikationsschnittstelle, insbesondere eine WLAN- oder eine Bluetooth-Kommunikationsschnittstelle, zum Senden der Umfeldsensorrohdaten an die zweite Datenverarbeitungseinrichtung (411) umfasst.

8. Vorrichtung (101, 403) nach einem der vorherigen Ansprüche, wobei das Parksteuergerät (103, 409) und/oder die erste Datenverarbeitungseinrichtung (105, 407) und/oder die zweite Datenverarbeitungseinrichtung (411) ausgebildet ist respektive sind, basierend auf den Umfeldsensorrohdaten Abmessungen einer Freifläche des Umfelds und/oder Abmessungen einer mittels eines Kraftfahrzeugs (401) belegten Fläche des Umfelds zu ermitteln und dem Ermitteln der jeweiligen Abmessungen entsprechende Umfelddaten zu ermitteln.

9. Vorrichtung (101, 403) nach einem der vorherigen Ansprüche, wobei ein Positionssensor zum Erfassen einer Position des Kraftfahrzeugs (401) vorgesehen ist, wobei die erste Datenverarbeitungseinrichtung (105, 407) ausgebildet ist, der Erfassung der Position entsprechende Positionsdaten an die weitere Datenverarbeitungseinrichtung (411) zu senden, so dass die zweite Datenverarbeitungseinrichtung (411) die Positionsdaten über das weitere drahtlose Kommunikationsnetzwerk an den Cloud-Server (413) senden kann.

10. Vorrichtung (101, 403) nach Anspruch 9, wobei der Positionssensor in der ersten Datenverarbeitungseinrichtung (105, 407) oder in der zweiten Datenverarbeitungseinrichtung (411) integriert ist.

11. Vorrichtung (101, 403) nach einem der vorherigen Ansprüche, wobei der oder die Sensoreinheiten (107, 405) jeweils ausgebildet sind, die Umfeldsensorrohdaten zu verschlüsseln, wobei die jeweilige Kommunikationsschnittstelle (111) der Sensoreinheit(en) (107, 405) ausgebildet ist, die verschlüsselten Umfeldsensorrohdaten drahtgebunden zu übertragen.

12. Vorrichtung (101, 403) nach einem der vorherigen Ansprüche, wobei die erste Datenverarbeitungseinrichtung (105, 407) einen elektrischen Anschluss zum Anschließen einer elektrischen Leitung aufweist, um die erste Datenverarbeitungseinrichtung (105, 407) mit elektrischer Energie aus einer Kraftfahrzeugbatterie versorgen zu können.

13. Vorrichtung (101, 403) nach einem der vorherigen Ansprüche, wobei die erste Datenverarbeitungseinrichtung (105, 407) einen elektrischen Energiespeicher zur internen elektrischen Energieversorgung aufweist.

14. Kraftfahrzeug (401), umfassend die Vorrichtung (101, 403) nach einem der vorherigen Ansprüche.

15. Kraftfahrzeug (401) nach Anspruch 14, wobei das Kommunikationsmodul (113) nur mit der jeweiligen Kommunikationsschnittstelle (111) der Sensoreinheit(en) (107, 405) drahtgebunden verbunden ist, deren Umfeldsensoren (109) seitlich am Kraftfahrzeug (401) rechts und/oder links angeordnet sind.

16. Verfahren zum Erfassen eines Umfelds eines Kraftfahrzeugs (401) unter Verwendung der Vorrichtung (101, 403) nach einem der Ansprüche 1 bis 13, umfassend die folgenden Schritte:
- Erfassen (201) eines Umfelds eines Kraftfahrzeugs (401) mittels des Ultraschallsensors oder der Ultraschallsensoren als Umfeldsensoren (109),
- drahtgebundenes Übertragen (203) von der Erfassung entsprechenden Umfeldsensorrohdaten mittels der jeweiligen Kommunikationsschnittstelle (111) der Sensoreinheit(en) (107, 405),
- drahtgebundenes Empfangen (205) der Umfeldsensorrohdaten mittels einer Kommunikationsschnittstelle (115) eines Parksteuergerätes (103, 409) und eines Kommunikationsmoduls (113) einer ersten Datenverarbeitungseinrichtung (105, 107) und
- Senden (207) der Umfeldsensorrohdaten über ein drahtloses Kommunikationsnetzwerk mittels der ersten Datenverarbeitungseinrichtung (105, 107) an eine zweite Datenverarbeitungseinrichtung (411), so dass die zweite Datenverarbeitungseinrichtung (411) die Umfeldsensorrohdaten über ein weiteres drahtloses Kommunikationsnetzwerk an einen Cloud-Server (413) senden kann.

17. System (421) zum Erfassen eines Umfelds eines Kraftfahrzeugs (401), umfassend:
- die Vorrichtung (101, 403) nach einem der Ansprüche 1 bis 13 und
- einen Cloud-Server (413), welcher eine Kommunikationsschnittstelle (415) umfasst, die ausgebildet ist, die Umfeldsensorrohdaten über das weitere drahtlose Kommunikationsnetzwerk zu empfangen, wobei der Cloud-Server (413) ausgebildet ist, basierend auf den Umfeldsensorrohdaten Abmessungen einer Freifläche des Umfelds und/oder Abmessungen einer mittels eines Kraftfahrzeugs (401) belegten Fläche des Umfelds zu ermitteln und dem Ermitteln der jeweiligen Abmessungen entsprechende Umfelddaten zu ermitteln.

18. Computerprogramm, umfassend Programmcode zur Durchführung des Verfahrens nach Anspruch 16, wenn das Computerprogramm auf einem Computer ausgeführt wird.

## Claims

1. Apparatus (101, 403) for capturing an environment of a motor vehicle (401), comprising:
- a parking control unit (103, 409),
- a first data processing device (105, 407),
- one or more sensor units (107, 405) each comprising one or more ultrasonic sensors as environmental sensors (109) for capturing an environment of a motor vehicle (401) and a communication interface (111) for transmitting environmental sensor raw data corresponding to the respective capture in a wired manner,
- wherein the parking control unit (103, 409) has a communication interface (115) which is designed to receive the environmental sensor raw data in a wired manner,
- wherein the first data processing device (105, 407) has a communication module (113) which is designed to receive the environmental sensor raw data from at least one communication interface (111) of the sensor unit(s) (107, 405) in a wired manner,
- wherein the communication module (113) is designed to transmit the environmental sensor raw data to a second data processing device (411) via a wireless communication network, with the result that the second data processing device (411) can transmit the environmental sensor raw data to a cloud server (413) via a further wireless communication network.

2. Apparatus (101, 403) according to Claim 1, comprising the second data processing device (411), wherein the second data processing device (411) is designed to transmit the environmental sensor raw data to the cloud server (413) via the further wireless communication network.

3. Apparatus (101, 403) according to Claim 1 or 2, wherein the second data processing device (411) is a mobile terminal, in particular a mobile telephone.

4. Apparatus (101, 403) according to Claim 1 or 2, wherein the second data processing device (411) is a main control unit for a motor vehicle (401).

5. Apparatus (101, 403) according to one of the preceding claims, wherein the parking control unit (103, 409) and the first data processing device (105, 407) are connected in parallel with at least one of the respective communication interfaces (111) of the sensor unit(s) (107, 405) using communication technology, with the result that the parking control unit (103, 409) and the first data processing device (105, 407) are each directly connected to the at least one communication interface (111).

6. Apparatus (101, 403) according to one of the preceding claims, wherein the parking control unit (103, 409) is indirectly connected to at least one of the respective communication interfaces (111) by means of the first data processing device (105, 407) using communication technology, with the result that the environmental sensor raw data transmitted by means of the at least one communication interface (111) can be looped through to the parking control unit (103, 409) by way of the first data processing device (105, 407).

7. Apparatus (101, 403) according to one of the preceding claims, wherein the communication module (113) comprises a first communication interface, in particular a bus communication interface, for receiving the environmental sensor raw data in a wired manner and a second communication interface, in particular a WLAN or a Bluetooth communication interface, for transmitting the environmental sensor raw data to the second data processing device (411).

8. Apparatus (101, 403) according to one of the preceding claims, wherein the parking control unit (103, 409) and/or the first data processing device (105, 407) and/or the second data processing device (411) is/are designed to determine dimensions of an open area of the environment and/or dimensions of an area of the environment occupied by a motor vehicle (401) on the basis of the environmental sensor raw data and to determine environmental data corresponding to the determination of the respective dimensions.

9. Apparatus (101, 403) according to one of the preceding claims, wherein a position sensor for capturing a position of the motor vehicle (401) is provided, wherein the first data processing device (105, 407) is designed to transmit position data corresponding to the capture of the position to the further data processing device (411), with the result that the second data processing device (411) can transmit the position data to the cloud server (413) via the further wireless communication network.

10. Apparatus (101, 403) according to Claim 9, wherein the position sensor is integrated in the first data processing device (105, 407) or in the second data processing device (411).

11. Apparatus (101, 403) according to one of the preceding claims, wherein the sensor unit(s) (107, 405) is/are each designed to encrypt the environmental sensor raw data, wherein the respective communication interface (111) of the sensor unit(s) (107, 405) is designed to transmit the encrypted environmental sensor raw data in a wired manner.

12. Apparatus (101, 403) according to one of the preceding claims, wherein the first data processing device (105, 407) has an electrical connection for connecting an electrical line in order to be able to supply the first data processing device (105, 407) with electrical energy from a motor vehicle battery.

13. Apparatus (101, 403) according to one of the preceding claims, wherein the first data processing device (105, 407) has an electrical energy store for internal electrical energy supply.

14. Motor vehicle (401) comprising the apparatus (101, 403) according to one of the preceding claims.

15. Motor vehicle (401) according to Claim 14, wherein the communication module (113) is connected only to the respective communication interface (111) of the sensor unit(s) (107, 405) in a wired manner, the environmental sensors (109) of which are arranged on the right and/or left side of the motor vehicle (401).

16. Method for capturing an environment of a motor vehicle (401) using the apparatus (101, 403) according to one of Claims 1 to 13, comprising the following steps of:
- capturing (201) an environment of a motor vehicle (401) by means of the ultrasonic sensor(s) as environmental sensor(s) (109),
- transmitting (203) environmental sensor raw data corresponding to the capture in a wired manner by means of the respective communication interface (111) of the sensor unit(s) (107, 405),
- receiving (205) the environmental sensor raw data in a wired manner by means of a communication interface (115) of a parking control unit (103, 409) and a communication module (113) of a first data processing device (105, 107), and
- transmitting (207) the environmental sensor raw data to a second data processing device (411) via a wireless communication network by means of the first data processing device (105, 107), with the result that the second data processing device (411) can transmit the environmental sensor raw data to a cloud server (413) via a further wireless communication network.

17. System (421) for capturing an environment of a motor vehicle (401), comprising:
- the apparatus (101, 403) according to one of Claims 1 to 13 and
- a cloud server (413) comprising a communication interface (415) which is designed to receive the environmental sensor raw data via the further wireless communication network, wherein the cloud server (413) is designed to determine dimensions of an open area of the environment and/or dimensions of an area of the environment occupied by a motor vehicle (401) on the basis of the environmental sensor raw data and to determine environmental data corresponding to the determination of the respective dimensions.

18. Computer program comprising program code for carrying out the method according to Claim 16 when the computer program is executed on a computer.

## Revendications

1. Dispositif (101, 403) pour détecter un environnement d'un véhicule à moteur (401), comprenant :
- un appareil de commande de stationnement (103, 409),
- un premier dispositif de traitement de données (105, 407),
- une ou plusieurs unités de détection (107, 405), qui comprennent chacune un ou plusieurs capteurs à ultrasons en tant que capteurs environnementaux (109) servant à détecter un environnement d'un véhicule à moteur (401) et une interface de communication (111) servant à la transmission filaire de données brutes de capteurs environnementaux correspondant à la détection respective,
- l'appareil de commande de stationnement (103, 409) présentant une interface de communication (115) conçue pour recevoir par voie filaire les données brutes de capteurs environnementaux,
- le premier dispositif de traitement de données (105, 407) présentant un module de communication (113) conçu pour recevoir par voie filaire les données brutes de capteurs environnementaux d'au moins une interface de communication (111) de l'unité ou des unités de détection (107, 405) ,
- le module de communication (113) étant conçu pour envoyer les données brutes de capteurs environnementaux par l'intermédiaire d'un réseau de communication sans fil à un deuxième dispositif de traitement de données (411), de sorte que le deuxième dispositif de traitement de données (411) peut envoyer les données brutes de capteurs environnementaux à un serveur en nuage (413) sur un autre réseau de communication sans fil.

2. Dispositif (101, 403) selon la revendication 1, comprenant le deuxième dispositif de traitement de données (411), dans lequel le deuxième dispositif de traitement de données (411) est conçu pour envoyer les données brutes de capteurs environnementaux au serveur en nuage (413) sur l'autre réseau de communication sans fil.

3. Dispositif (101, 403) selon la revendication 1 ou 2, dans lequel le deuxième dispositif de traitement de données (411) est un terminal mobile, en particulier un téléphone mobile.

4. Dispositif (101, 403) selon la revendication 1 ou 2, dans lequel le deuxième dispositif de traitement de données (411) est un appareil de commande principal pour un véhicule à moteur (401).

5. Dispositif (101, 403) selon l'une quelconque des revendications précédentes, dans lequel l'appareil de commande de stationnement (103, 409) et le premier dispositif de traitement de données (105, 407) sont reliés par voie de communication en parallèle avec au moins l'une des interfaces de communication (111) respectives de l'unité ou des unités de détection (107, 405), de sorte que l'appareil de commande de stationnement (103, 409) et le premier dispositif de traitement de données (105, 407) sont respectivement reliés directement à ladite au moins une interface de communication (111).

6. Dispositif (101, 403) selon l'une quelconque des revendications précédentes, dans lequel l'appareil de commande de stationnement (103, 409) est indirectement reliée par voie de communication à au moins l'une des interfaces de communication (111) respectives au moyen du premier dispositif de traitement de données (105, 407), de sorte que les données brutes de capteurs environnementaux transmises au moyen de ladite au moins une interface de communication (111) peuvent être redirigées par l'intermédiaire du premier dispositif de traitement de donnés (105, 407) vers l'appareil de commande de stationnement (103, 409).

7. Dispositif (101, 403) selon l'une quelconque des revendications précédentes, dans lequel le module de communication (113) comprend une première interface de communication, en particulier une interface de communication par bus, pour la réception filaire des données brutes de capteurs environnementaux, et une deuxième interface de communication, en particulier une interface de communication WLAN ou Bluetooth, pour l'envoi des données brutes de capteurs environnementaux au deuxième dispositif de traitement de données (411).

8. Dispositif (101, 403) selon l'une quelconque des revendications précédentes, dans lequel l'appareil de commande de stationnement (103, 409) et/ou le premier dispositif de traitement de données (105, 407) et/ou le deuxième dispositif de traitement de données (411) est/sont conçu(s) pour déterminer, sur la base des données brutes de capteurs environnementaux, les dimensions d'une zone libre de l'environnement et/ou les dimensions d'une zone de l'environnement occupée par un véhicule à moteur (401) et pour déterminer des données d'environnement correspondant à la détermination des dimensions respectives.

9. Dispositif (101, 403) selon l'une quelconque des revendications précédentes, dans lequel il est prévu un capteur de position servant à détecter une position du véhicule à moteur (401), dans lequel le premier dispositif de traitement de données (105, 407) est conçu pour envoyer des données de position correspondant à la détection de la position à l'autre dispositif de traitement de données (411), de sorte que le deuxième dispositif de traitement de données (411) peut envoyer les données de position au serveur en nuage (413) sur l'autre réseau de communication sans fil.

10. Dispositif (101, 403) selon la revendication 9, dans lequel le capteur de position est intégré dans le premier dispositif de traitement de données (105, 407) ou dans le deuxième dispositif de traitement de données (411).

11. Dispositif (101, 403) selon l'une quelconque des revendications précédentes, dans lequel la ou les unités de détection (107, 405) sont chacune conçues pour crypter les données brutes de capteurs environnementaux, l'interface de communication (111) respective de l'unité ou des unités de détection (107, 405) étant conçue pour transmettre par voie filaire les données brutes de capteurs environnementaux cryptées.

12. Dispositif (101, 403) selon l'une quelconque des revendications précédentes, dans lequel le premier dispositif de traitement de données (105, 407) comporte une connexion électrique pour connecter une ligne électrique afin de pouvoir alimenter le premier dispositif de traitement de données (105, 407) en énergie électrique à partir d'une batterie de véhicule à moteur.

13. Dispositif (101, 403) selon l'une quelconque des revendications précédentes, dans lequel le premier dispositif de traitement de données (105, 407) comporte un accumulateur d'énergie électrique pour l'alimentation interne en énergie électrique.

14. Véhicule à moteur (401), comprenant le dispositif (101, 403) selon l'une quelconque des revendications précédentes.

15. Véhicule à moteur (401) selon la revendication 14, dans lequel le module de communication (113) n'est relié par voie filaire qu'à l'interface de communication (111) respective de l'unité ou des unités de détection (107, 405) dont les capteurs environnementaux (109) sont disposés latéralement à droite et/ou à gauche sur le véhicule à moteur (401).

16. Procédé pour détecter un environnement d'un véhicule à moteur (401) à l'aide du dispositif (101, 403) selon l'une quelconque des revendications 1 à 13, comprenant les étapes suivantes :
- détection (201) d'un environnement d'un véhicule à moteur (401) au moyen du capteur à ultrasons ou des capteurs à ultrasons en tant que capteurs environnementaux (109),
- transmission filaire (203) des données brutes de capteurs environnementaux correspondant à la détection au moyen de l'interface de communication (111) respective de l'unité ou des unités de détection (107, 405),
- réception filaire (205) des données brutes de capteurs environnementaux au moyen d'une interface de communication (115) d'un appareil de commande de stationnement (103, 409) et d'un module de communication (113) d'un premier dispositif de traitement de données (105, 107) et
- envoi (207) des données brutes de capteurs environnementaux sur un réseau de communication sans fil au moyen du premier dispositif de traitement de données (105, 107) à un deuxième dispositif de traitement de données (411), de sorte que le deuxième dispositif de traitement de données (411) peut envoyer les données brutes de capteurs environnementaux sur un autre réseau de communication sans fil à un serveur en nuage (413).

17. Système (421) pour détecter un environnement d'un véhicule à moteur (401), comprenant :
- le dispositif (101, 403) selon l'une quelconque des revendications 1 à 13 et
- un serveur en nuage (413) comprenant une interface de communication (415) conçue pour recevoir les données brutes de capteurs environnementaux sur l'autre réseau de communication sans fil, le serveur en nuage (413) étant conçu pour déterminer, sur la base des données brutes de capteurs environnementaux, les dimensions d'une zone libre de l'environnement et/ou les dimensions d'une zone de l'environnement occupée par un véhicule à moteur (401) et pour déterminer des données environnementales correspondant à la détermination des dimensions respectives.

18. Programme informatique, comprenant des codes de programme destinés à mettre en œuvre le procédé selon la revendication 16 lorsque le programme informatique est exécuté sur un ordinateur.
